# EUROPÄISCHE PATENTSCHRIFT

(11) **EP 0 362 310 B1**
(45) Veröffentlichungstag und Bekanntmachung des Hinweises auf die Patenterteilung: **21.10.1992**
(21) Anmeldenummer: 89902236.2
(22) Anmeldetag: 17.02.1989
(51) Int. Cl.: B65H 67/048

(54) **AUFSPULMASCHINE**
WINDING MACHINE
BOBINEUSE

(30) Priorität: 20.02.1988 DE 3805347
(43) Veröffentlichungstag der Anmeldung: 11.04.1990
(73) Patentinhaber: BARMAG AG, D-42862 Remscheid (DE)
(72) Erfinder: SCHIPPERS, Heinz, D-5630 Remscheid 11 (DE); LENK, Erich, D-5630 Remscheid 11 (DE); GERHARTZ, Siegmar, D-5630 Remscheid 11 (DE); SCHIMINSKI, Herbert, D-5609 Hückeswagen (DE); TURK, Herbert, D-5630 Remscheid 11 (DE)
(74) Vertreter: Pfingsten, Dieter, Dipl.-Ing.
(86) Internationale Anmeldenummer: DE8900094
(87) Internationale Veröffentlichungsnummer: WO8907573

(56) Entgegenhaltungen:
- EP-A- 0 005 664
- DE-A- 3 211 603
- US-A- 3 913 852

## Beschreibung

Die Erfindung betrifft eine Aufspulmaschine nach dem Oberbegriff des Anspruchs 1.
Diese Aufspulmaschine ist bekannt durch die EP-A-5664.

Bei der bekannten Aufspulmaschine ist eine als Blech ausgebildete Umlegeinrichtung vorgesehen, die zwischen die volle und die leere Spulspindel geführt wird und die den Faden derart ablenkt, daß der Faden die leere Spulspindel stark umschlingt. Die bekannte Aufspulmaschine dient dem verlustlosen Aufspulen eines kontinuierlich anfallenden Fadens.

Nach der DE-PS 32 11 603 wird das Problem, den Faden von der vollen Spule verlustlos auf die Leerhülse umzulegen und von dieser fangen zu lassen, dadurch gelöst, daß der Faden aus der Changierung herausgehoben und in eine Normalebene geführt wird, in der der Fangschlitz der auf der Leerspindel aufgespannten Spulhülse liegt, und daß gleichzeitig die volle Spule axial so verschoben wird, daß der in der Fangebene laufende Faden noch auf die volle Spule aufläuft, und daß ferner die Leerspindel derart in den Fadenlauf zwischen Changierung und Betriebsspindel gefahren wird, daß sich der Faden und die auf der Leerspindel aufgespannte Spulhülse mit gleicher Bewegungsrichtung in der Normalebene des Fangschlitzes berühren (Gleichlauffangen). Hierdurch wird erreicht, daß einerseits der Faden noch zu einem Wulst auf der vollen Spule aufgespult, andererseits jedoch an den Fangschlitz der Leerhülse angelegt werden kann. Das Verschieben der Spulspindel mit den vollen Spulen wird zu einem maschinenbaulichen Problem, wenn sehr dicke Spulen gebildet werden und/oder auf einer Spulspindel, die üblicherweise auskragend gelagert ist, mehrere z.B. vier Spulen aus je einem Faden gebildet werden.

Die US-A-3,913,852 beschreibt das sog. gegenläufige Fadenfangen im Gegensatz zu dem vorbeschriebenen Gleichlauf-Fadenfangen. Bei dem gegenläufigen Fadenfangen wird der der Vollspule zulaufende Faden ebenfalls aus der Changiereinrichtung herausgehoben und durch eine Umlegeinrichtung zu einer Schleife ausgezogen, wobei der Fadentrum, der der Umlegeinrichtung zuläuft, in der Fangebene des Fangschlitzes der Leerhülse geführt wird und dort eine Bewegungsrichtung hat, die bei Berührung der Bewegungsrichtung der Leerhülse entgegengesetzt ist, während das von der Umlegeinrichtung weglaufende Fadentrum auf die Vollspule geleitet und zu einem Wulst aufgewickelt wird. Infolge der sehr starken Umlenkung des Fadens in der Umlegeinrichtung entsteht hier ein sehr starker Spannungsabfall in dem der Umlegeinrichtung und der Leerspindel zulaufenden Fadentrum. Dieser Spannungsabfall wird noch dadurch gefördert, daß die Leerhülse sich gegen die Laufrichtung des Fadens im Bereich der gemeinsamen Berührung bewegt. Hierdurch wird zwar ein sicheres Fangen des Fadens gewährleistet. Es besteht jedoch die Gefahr, daß der Faden im Augenblick des Fadenfangens so stark verschlappt, daß Störungen im Fadenlauf eintreten und insbesondere Wickler an dem der Aufspulmaschine vorgeordneten Lieferwerk gebildet werden, womit der Spulprozeß zusammenbricht.

Durch die EP-A-286 893 ist es bekannt, daß die Fangsicherheit beim Gleichlauffangen dadurch erhöht werden kann, daß der hinter der Leerspindel abgezogene Faden derart abgebremst wird, daß er an der Spulhülse der Leerspindel einen Wickler bildet.

Aufgabe der Erfindung ist die Ausgestaltung der Aufspulmaschine nach dem Oberbegriff des Patentanspruchs 1 in der Weise, daß das Gleichlauffangen mit hoher Fangsicherheit ermöglicht wird, und zwar ohne Verschieben einer Spulspindel, wobei zur Vermeidung von Fadenspannungsänderungen insbesondere darauf Wert gelegt ist, daß der Wechselvorgang, d.h. das Umlegen des Fadens von der Vollspule auf die Leerhülse durch Fangen des Fadens an der Leerhülse und Abreißen bzw. Abschneiden des Fadens von der Vollspule in derart kurzer Zeit vonstatten geht, daß auch die Wulstbildung auf der Vollspule in engen Grenzen gehalten wird.

Die Lösung ergibt sich aus dem Kennzeichen von Anspruch 1.

Bei dieser Lösung macht man sich zunutze, daß einerseits der Faden im Sinne einer starken Umschlingung der auf der Leerspindel aufgespannten Spulhülse umgelenkt wird, daß andererseits der Faden auch in der erforderlichen Weise zwischen der Fangebene und der Wulstebene umgelenkt wird, und daß schließlich gerade hierdurch auch der für das Gleichlauffangen erforderliche starke Abbremseffekt herbeigeführt wird. Durch die Umlenkung des Fadens in achsparalleler Richtung und senkrecht dazu erfolgt an der Fadenumlegeinrichtung fadenaufwärts ein sehr starker Spannungsabbau, der sich bis zu der Leerhülse fortpflanzt. Fadenaufwärts von der Leerhülse wird die Fadenspannung allerdings wieder aufgebaut, da die Leerhülse in demselben Sinne wie der Faden umläuft. Es erfolgt also zwischen der Leerhülse und der Fadenumlegeinrichtung eine "Stauchung" des Fadens, die ausreicht, daß sich der Faden Fadenspannung an die Leerhülse anlegt und dadurch um so leichter gegriffen wird und eine Art Wickler bildet. Durch die Ausbildung des Fangschlitzes kann dieser Vorgang unterstützt werden.

Die Erfindung verbindet damit in sinnvoller Weise die Funktion der Fadenführung und die Funktion der zum Fangen erforderlichen Fadenabbremsung, indem Gesamtumschlingungswinkel von fast 360° ermöglicht werden.

Durch die Ausgestaltung als Blech wird vermieden, daß der Faden oder einzelne Filamente des Fadens sich verfangen können.

Ein besonderer Vorteil besteht darin, daß das Blech bereits zu einem Zeitpunkt zwischen die volle Spule und die Leerhülse gefahren wird, in dem der Faden noch nicht abgerissen oder abgeschnitten ist. Wenn nunmehr der Faden abgerissen oder abgetrennt wird, bildet das Blech einen wirksamen Schutz der Leerhülse und der sich darauf bildenden ersten Fadenlagen gegenüber dem von der rotierenden Vollspule abstehenden Fadenende.

Die Auslenkkante ist dabei vorzugsweise ebenfalls als Begrenzungskante eines in einem zweiten Blech angeordneten Schlitzes ausgebildet, wobei dieser Schlitz mit seiner offenen Mündung in derselben Normalebene liegt wie der Halteschlitz, jedoch schräg zur Changierrichtung, so daß er sich zwischen der Wulstebene und der Fangebene erstreckt.

Die Auslenkkante kann entweder - wie durch Anspruch 2 beansprucht - mit dem Blech unbeweglich verbunden sein, wobei sich die Auslenkkante zwar längs des Halteschlitzes, jedoch mit einer axialen Komponente erstreckt. In dieser Ausgestaltung wird der Faden beim Einfahren der Umlegeinrichtung in den Fadenlauf automatisch im Umschlingungssinne und axial zwischen der Fangebene und der Wulstebene verspannt.

Wenn jedoch die Gefahr besteht, daß während des Einfahrens der Umlegeinrichtung in den Fadenlauf die Umlenkung des Fadens und die dadurch hervorgerufene Bremswirkung so groß ist, daß der Faden bereits abreißt, bevor er in der erforderlichen Weise einerseits in die Fangebene und andererseits in die Wulstebene geführt ist, wird die Lösung nach Anspruch 3 vorgesehen. Bei dieser Lösung erfolgen die Umlenkvorgänge in Umfangsrichtung einerseits und in axialer Richtung andererseits nicht synchron, sondern nacheinander, indem die Umlegeinrichtung zunächst in ihre Eingriffsstellung gefahren und sodann die Auslenkkante achsparallel verschoben wird.

Es muß hier hervorgehoben werden, daß die Umlegeinrichtung nach dieser Erfindung sich nicht nur für das Gleichlauffangen, sondern auch für das Gegenlauffangen bei umgekehrter Drehrichtung des Spulenrevolvers eignet, wenn die Bahn der Umlegeinrichtung in der in Anspruch 4 angegebenen Weise gelegt wird. Dies geschieht vorzugsweise nach Anspruch 5. Durch Anspruch 6 wird gewährleistet, daß die Umlegeinrichtung an die geometrischen Verhältnisse des Fadenlaufes angepaßt werden kann, die beim Gleichlauffangen und beim Gegenlauffangen unterschiedlich sind.

Durch die Ausgestaltung nach Anspruch 7 wird gewährleistet, daß auch bei ungünstigen geometrischen Verhältnissen die Umlegeinrichtung das Wickeln sehr dicker Spulen nicht behindert.

Die Führungswalze ist mit einer zur Betriebsposition radialen Komponente beweglich gelagert und liegt während des Aufspulens beweglich auf der sich bildenden Spule auf. Um die Beweglichkeit der Vollspule während des Spulenwechsels zu gewährleisten, ist die Führungswalze während des Spulenwechsels anhebbar, so daß zwischen der Vollspule und der Führungswalze ein Spalt entsteht, der die Bewegung der Vollspule und der Leerspindel ermöglicht.

Im folgenden wird die Erfindung anhand von Ausführungsbeispielen beschrieben.

Ein erstes Ausführungsbeispiel zeigendie Figuren 1 bis 3, und zwar:
Fig. 1A die Seitenansicht einer Aufspulmaschine im Betrieb;
Fig. 1B die Seitenansicht der Aufspulmaschine nach Fig. 1 beim Spulenwechsel;
Fig. 2 die Frontansicht der Aufspulmaschine im Betrieb,
Fig. 3A, Fig.3B die Frontansicht der Aufspulmaschine beim Spulenwechsel.

Ein zweites Ausführungsbeispiel zeigen die Figuren 4 bis 6, und zwar:
Fig. 4 die Seitenansicht der Aufspulmaschine beim Spulenwechsel,
Fig. 5A, Fig. 5B die Frontansicht der Aufspulmaschine in der ersten Phase des Spulenwechsels,
Fig. 6A Fig. 6B die Frontansicht der Aufspulmaschine in der zweiten Phase des Spulenwechsels.

Ein weiteres Ausführungsbeispiel ist in Seitenansicht in Fig. 7 dargestellt.

Fig. 8 zeigt die erforderliche Umgestaltung der Aufspulmaschine für das Gegenlauffangen.

In allen Ausführungsbeispielen der dargestellten Aufspulmaschine wird der Faden 3 durch Lieferwerk 17 ohne Unterbrechung mit konstanter Geschwindigkeit zugeliefert. Der Faden wird zunächst durch den Kopffadenführer 1 geführt, der die Spitze des Changierdreiecks bildet. Sodann gelangt der Faden mit Bewegungsrichtung 2 zu der Changiereinrichtung 4, die später beschrieben wird. Hinter der Changiereinrichtung wird der Faden an der Führungswalze 11 mit mehr als 90° umgelenkt und sodann auf der Spule 6 aufgewickelt. Die Funktion der Führungswalze ist z.B. in der DE-A-35 13 796 beschrieben. Insbesondere kann es vorteilhaft sein, daß die Führungswalze ständig mit ihrer Soll-Umfangsgeschwindigkeit angetrieben wird. Hierdurch wird vermieden, daß die Drehzahl der Führungswalze in den Zeiten des Spulenwechsels abfällt und daß die Führungswalze auf ihre Soll-Umfangsgeschwindigkeit beschleunigt werden muß, wenn der Kontakt mit der Spulenoberfläche wieder hergestellt wird. Der hierzu erforderliche Antriebsmotor kann ein Synchronmotor sein, der in den Phasen des Spulenwechsels angetrieben wird. Dieser Motor ist - um die Übersichtlichkeit der Zeichnung zu erhalten - hier nicht dargestellt. Im übrigen dient die Führungswalze als "print roll" zur Führung des Fadens auf die Spule. Weiterhin dient die Führungswalze zur Messung der Umfangsgeschwindigkeit der Spulenoberfläche und zur Steuerung der Drehzahl der Antriebsmotoren für die Spulspindeln, wenn die Spindeln durch koaxiale Motoren direkt angetrieben werden. Hierzu wird z.B. auf die DE-C-34 25 064 verwiesen. Die Führungswalze kann aber auch ständig angetrieben sein und als Treibwalze 11 zum Antreib der Spule 6 dienen, wie es im folgenden beschrieben ist.

Die Spule 6 wird auf der Spulhülse 10.1 gebildet. Die Spulhülse 10.1 ist auf der drehbaren Spindel 5.1 (Betriebsspindel) aufgespannt. Die Spule 6 wird an ihrem Umfang durch die Treibwalze 11 angetrieben. Die Treibwalze 11 ist wiederum durch den Spulenantriebsmotor 20 angetrieben. Die Spulspindel 5.1 befindet sich mit der darauf aufgespannten Spulhülse 10.1 und der darauf gebildeten Vollspule 6 in der Betriebsposition. Zu dieser Zeit befindet sich eine zweite Spulspindel 5.2 mit einer darauf aufgespannten Spulhülse (Leerhülse) 10.2 in der Warteposition. Beide Spulspindeln 5.1 und 5.2 sind in einem drehbaren Spulenrevolver 18 frei drehbar gelagert. Der Spulenrevolver 18 ist im Gestell der Aufspulmaschine drehbar gelagert und wird durch Antriebsmotor (Revolvermotor 33) verschwenkt, so daß abwechselnd die Spindeln 5.1 bzw. 5.2 in die Betriebsstellung bzw. Wartestellung gefahren werden können, wenn die Spule 6 auf einer der Spindeln voll gewickelt ist.

Die Changiereinrichtung 4 und die Treibwalze 11 sind auf einem Schlitten 54 gelagert, der in der Zeichnung nur angedeutet ist. Der Schlitten 54 ist in senkrechter Richtung fahrbar, so daß die Changiereinrichtung und die Treibwalze vor dem wachsenden Spulendurchmesser der in der Betriebsstellung befindlichen Betriebsspindel ausweichen kann. Die Einrichtung zum Verfahren der Changiereinrichtung und Kontaktwalze ist in der Zeichnung durch eine Zylinder-Kolben-Einheit 21 angedeutet. Die Zylinder-Kolben-Einheit kann pneumatisch beaufschlagt werden. Hierdurch kann das Gewicht des Schlittens 54 mit der Changiereinrichtung 4 und der Kontaktwalze 11 ganz oder teilweise kompensiert werden.

Ferner kann die Zylinder-Kolben-Einheit 21 so pneumatisch beaufschlagt werden, daß der Schlitten hochfährt und zwischen der Treibwalze 11 und der Vollspule 6 nein Spalt entsteht. Hierdurch wird vermieden, daß die Bewegung der Vollspule 6 und der Leerspindel 5.2 während des Spulenwechsels und der Drehung des Spulenrevolvers 18 behindert wird. Nach dem Austausch der Spulspindeln durch Drehung des Revolvers und dem Anlegen des Fadens 3 an die Leerhülse 10.2 wird der Schlitten wieder abgesenkt, bis die Führungswalze 11 auf der Leerspindel bzw. der sich darauf bildenden Spule aufliegt.

Die Changiereinrichtung ist im dargestellten Fall eine sog. Flügelchangierung. Sie weist zwei Rotoren 12 und 13 auf, die durch ein getriebe 22 miteinander verbunden und durch den Motor 14 angetrieben werden. An den Rotoren 12 und 13 sind Flügel 7 und 8 befestigt, wie sich insbesondere aus den Figuren 2 und 3 ergibt. Die Rotoren drehen sich mit unterschiedlicher Drehrichtung 27, 28 und führen dabei den Faden 3 an einem Leitlineal 9 entlang, wobei der eine Flügel die Führung in der einen Richtung übernimmt und dann unter das Leitlineal 9 taucht, während der andere Flügel die Führung in der anderen Richtung übernimmt und dann unter das Leitlineal 9 taucht.

Diese Flügelchangierung ist Gegenstand der US-A-4,505,436 = EP-B- 114 642.

In den gezeigten Ausführungsbeispielen werden die Spulen durch die Führungswalze 11 mit konstanter Umfangsgeschwindigkeit angetrieben. Hierzu ist die Führungswalze 11 mit dem Spulenantriebsmotor 20 verbunden. Der Spulenantriebsmotor 20 wird durch Frequenzgenerator 16 mit konstanter Drehzahl angetrieben. Der Changiermotor 14 wird durch Frequenzgenerator 15 mit konstanter Drehzahl angetrieben. Dabei ist der Frequenzgenerator 15 durch die Steuereinrichtung 23 in Abhängigkeit von den Signalen eines Programmgebers 19 steuerbar.

Zusätzlich können die Spindeln 5.1 und 5.2 durch Anwerfmotoren 29.1 und 29.2 angetrieben werden. Die Anwerfmotoren 29.1 bzw. 29.2 sind jeweils fluchtend mit den Spindeln 5.1 und 5.2 an dem Revolver 18 befestigt. Die Anwerfmotoren werden durch die Frequenzgeber 30.1 und 30.2 mit Drehstrom von steuerbarer Frequenz versorgt. Die Ansteuerung der Frequenzgeber 30.1 und 30.2 geschieht durch ein Umsteuergerät 31, das nach einem Spulenwechselprogram die Befehlssignale an die jeweiligen Einrichtungen der Aufspulmaschine gibt, insbesondere auch an den Druckwandler zur Betätigung der Zylinder-Kolben-Einheit 21 gibt (Fig. 1A und Fig. 1B).

In Fig. 1A, 2 ist der Betriebszustand der Spulspindel 5.1 gezeigt. Die Spule 6 ist fast voll. Im Betriebszustand befinden sich bei allen Ausführungsbeispielen die Aushebeinrichtung 25 sowie die Fadenumlegeinrichtung en 26 noch (Fig. 3A) in ihrer Ruheposition.

Nun folgt der Spulenwechsel. Die folgende Schilderung des Spulenwechsels gilt ebenfalls für alle Ausführungsbeispiele. Zunächst wird die in Warteposition befindliche Leerspindel 5.2 angeworfen. Dazu steuert das Steuergerät 31 den Frequenzgeber 30.2, der den Anwerfmotor 29.2 mit Drehstrom versorgt, so an, daß die auf der Spindel 5.2 aufgespannte Leerhülse 10.2 mit derselben Umfangsgeschwindigkeit angetrieben wird, die auch die Kontaktwalze 11 hat. Gleichzeitig wird auch der Anwerfmotor 29.1 der Betriebsspindel 5.1 durch Ansteuerung des Frequenzgebers 30.1 in Betrieb gesetzt mit einer Drehzahl, die der gegenwärtigen Drehzahl der Betriebsspindel 5.1 bei dem inzwischen angewachsenen Spulendurchmesser der Spule 6 entspricht.

Nunmehr erfolgt die Drehung des Spulenrevolvers 18 in der jeweils eingezeichneten Pfeilrichtung 32 durch Ansteuerung des Revolvermotors 33. Gleichzeitig wird die Zylinder-Kolben-Einheit 21 mit so hohem Druck beaufschlagt, daß der Schlitten 54 mit der Changiereinrichtung 4 und der Kontaktwalze 11 nach oben fährt und der Umfangskontakt zwischen der Vollspule 6 und der Kontaktwalze 11 gelöst wird.

Der Spulenrevolver 18 wird nun so weit verschwenkt, daß die Leerspindel 5.2 in ihre Betriebsposition und die Betriebsspindel 5.1 in die Warteposition gelangt, wie dies in Fig. 1B, 4, 7, 8 dargestellt ist. Zu bemerken ist, daß hierbei noch kein Kontakt mit der Treibwalze 11 besteht. Beim Einfahren in ihre Betriebsposition ist die Leerspindel 5.2 mit der darauf aufgespannten Spulhülse 10.2 in den zwischen der Kontaktwalze 11 und der Vollspule 6 aufgespannten Fadenlauf gefahren. Dabei ist zu bemerken, daß der Faden 3 noch immer von der Changiereinrichtung 4 hin- und hergeführt und daher auf der Vollspule 6 über zumindest annähernd den gesamten Changierhub H verlegt wird.

Nunmehr wird die Aushebeinrichtung 25 nach vorne geschwenkt. Die Aushebeinrichtung ist in allen Ausführungsbeispielen lediglich beispielhaft dargestellt. Es können auch andere Konstruktionen verwandt werden. Die Aushebeinrichtung 25 ist in den Figuren 2, 3A, 5A, 6A zur Verdeutlichung ihrer Wirkungsweise um 90° gedreht dargestellt. Die Aushebeinrichtung besitzt eine Schwenkachse 34, die parallel zur Changierrichtung, zur Achse der Treibwalze 11 und zu den Achsen der Spulspindeln 5.1, 5.2 liegt. Die V-förmige Vorderkante 35 schneidet die Schwenkachse 34 mit ihren beiden Schenkeln und bildet im ausgeschwenkten Zustand (Fig. 1B) zwei schräg zur Changierrichtung liegende Leitkanten, die in einer Führungskerbe 36 zusammenlaufen. Durch Ausschwenken der Aushebeinrichtung 25 wird der Faden 3 - wie Fig. 1B zeigt - so weit aus dem Eingriffsbereich der Flügel 7, 8 der Changiereinrichtung 4 gebracht, daß der Kontakt vollständig verlorengeht. Daher gleitet der Faden an einer der schrägen Gleitkanten 35 ab und gelangt in die Führungskerbe 36. Die Führungskerbe 36 liegt zunächst in einer Normalebene der Spulspindel, die innerhalb des Changierhubes 4 liegt. Die Aushebeinrichtung kann jedoch auf ihrer Schwenkachse 34 in Pfeilrichtung 45 (Fig. 2, 3A) verschoben werden, bis die Führungskerbe 36 in einer Normalebene liegt, in der jede Spulenhülse 10.1 bzw. 10.2 einen Fangschlitz 37.1 bzw. 37.2 besitzt. Diese Normalebene ist in dieser Anmeldung als die Fangebene bezeichnet. Der Fangschlitz ist eine in die Oberfläche der Spulenhülse eingebrachte, enge Kerbe, die sich in einer Normalebene über einen Teil oder den gesamten Umfang erstreckt und die eine besondere Ausbildung haben kann, auf die später eingegangen wird. Erwähnt sei, daß der Fangschlitz 37 außerhalb des Changierhubes H liegt, in dem die Spulhülse normalerweise bewickelt wird.

Gleichzeitig mit der Aushebeinrichtung 25 wird die Fadenumlegeinrichtung 26 verschwenkt. Die Schwenkachse 38 liegt parallel zu der Drehachse der Führungswalze 11 und der Spindeln 5.1, 5.2. Die Fadenumlegeinrichtung 26 weist einen Schwenkhebel 41 auf, an dessen freiem Ende sich Umlegeinrichtungen befinden. Dabei handelt es sich um zwei Bleche 39, 40. Diese Umlegeinrichtungen werden mit Bezug auf die einzelnen Ausführungsbeispiele später beschrieben. Die Schwenkachse 38 liegt so und die Länge des Hebels 41 und seine Gestalt sind so gewählt, daß die Bleche 39, 40 zwischen den Umfang der in Betriebsposition gefahrenen Leerspindel 5.2 und der in Warteposition gefahrenen Vollspule 6 einfahrbar sind.

Für das erste Ausführungsbeispiel ergibt sich die Ausbildung der Umlegeinrichtungen 26 aus den Figuren 3A und 3B. Bei den Umlegeinrichtungen handelt es sich um zwei Bleche 39, 40, die mit Abstand zueinander befestigt sind. Die Gestalt der beiden Bleche 39, 40 ergibt sich aus den Figuren 3A und 3B. Dabei ist zu bemerken, daß die reale Frontansicht in Fig. 3B dargestellt ist. Fig. 3A unterscheidet sich hiervon lediglich dadurch, daß zur besseren Darstellung die Fadenaushebeinrichtung 25 und die Fadenumlegeinrichtung 26 um jeweils 90° gedreht dargestellt sind.

Wie Fig. 3B zeigt, befindet sich das Blech 39 in der eingeschwenkten Stellung zwischen der Leerspindel 5.2 und der Vollspule 6 - in Fadenlaufrichtung gesehen - unten. Die Vorderkante des Bleches, d.h. die Kante, die beim Einschwenken zuerst in Kontakt mit dem Faden 3 gerät, ist als Gleitkante 42 ausgebildet. Senkrecht zu dieser Gleitkante 42 ist ein Schlitz 43 in das Blech 39 eingebracht. Der Schlitz 43 liegt in einer Normalebene, die zwar die Vollspule 6, d.h. den Changierhub H noch schneidet, jedoch nahe dem Ende und benachbart zu dem auf der Spulhlulse 10 befindlichen Fangschlitz 37 liegt. Diese Ebene ist in dieser Anmeldung als Wulstebene bezeichnet, da in dieser Normalebene auf der Vollspule 6 als Abschluß eine Fadenwulst von einigen Windungen gebildet wird.

In dem Blech 40, das - in Fadenlaufrichtung gesehen - über dem Halteblech 39 liegt, ist ein Einschnitt 44 eingebracht. Dieser Einschnitt liegt schräg zur Gleitkante 42 und der Changierrichtung. Die Mündung des Einschnittes 44 an der Vorderseite des Bleches 40 liegt in derselben Normalebene wie die Mündung des Halteschlitzes 43. Das Ende des Einschnittes 44 liegt jedoch in der Normalebene, in welcher sich der Fangschlitz 37.2 der Leerhülse 10.2 befindet. Diese Ebene wird in dieser Anmeldung als Fangebene bezeichnet.

Betrachten wir nun die Situation beim Ausschwenken der Aushebeinrichtung 25 und beim Einschwenken der Fadenumlegeinrichtung 26 in die in Fig. 2 sowie in Fig. 3B gezeigte Position:
Der Faden 3 gleitet zunächst an der V-förmigen Gleitkante 35 der Aushebeinrichtung 25 ab. Daher gleitet der Faden gleichzeitig auch an der Gleitkante 42 des Bleches 39 ab und gelangt in die Führungskerbe 36 der Aushebeinrichtung 25 und in den Halteschlitz 43 der Fadenumlegeinrichtung 26. Dabei ist hervorzuheben, daß die Führungskerbe 36 und der Halteschlitz 43 zunächst im wesentlichen in derselben Normalebene liegen. Nunmehr wird die Aushebeinrichtung 25 in Richtung auf das Spulhülsenende, an dem sich der Fangschlitz 37 befindet, d.h. in Pfeilrichtung 45, verschoben, bis die Führungskerbe 36 in der Normalebene liegt, in der sich auch der Fangschlitz 37 auf der Leerhülse 10.2 befindet (Fangebene). Bei dieser Bewegung der Aushebeinrichtung 25 in Pfeilrichtung 45 gleitet der Faden an der einen Kante, bezeichnet als Auslenkkante 53 des Einschnittes 44 ab und wird dadurch auch in dem Fadenlaufbereich zwischen der Leerspindel 5.2 und dem Halteschlitz 43 in die Fangebene gedrängt. Wie Fig. 3B zeigt, bewirkt die Fadenumlegeinrichtung 26 also, daß der Faden zwischen der Aushebeinrichtung 25 und der Fadenumlegeinrichtung 26 in der Fangebene geführt und sodann in eine Normalebene (Wulstebene) der Vollspule 6 geleitet wird. Daher wird der in dem Fangschlitz 37 der Leerspindel 5.2 laufende Faden nunmehr von dem Fangschlitz gefangen. Wenn es sich um einen Faden geringen Titers handelt, so reißt der Faden ab. Anderenfalls kann in diesem Augenblick auch ein Fadenschneider betätigt werden, der aus dem Amboß 46 und dem Messer 47 besteht. Amboß und Messer sind auf dem Blech 40 befestigt, und zwar im Bereich des Endes des Einschnittes 44 und der Fangebene.

In dem Ausführungsbeispiel, das in den Figuren 4 bis 6 dargestellt ist, sowie in dem weiteren Ausführungsbeispiel nach Fig. 7 dienen als Umlegeinrichtungen die Bleche 39 und 40. Das Blech 39 ist an dem Schwenkhebel 41 befestigt. Das Blech 40 wird ebenfalls mit dem Schwenkhebel 41 verschwenkt, ist jedoch axial dazu verschiebbar. Hierzu dient eine Zylinder-Kolben-Einheit 48, die an dem Schwenkhebel 41 befestigt ist.
Der Kolben mit der Kolbenstange ist parallel zur Spindelachse verfahrbar. Die Gestalt der beiden Bleche 39, 40 und ihre Funktion ergeben sich aus den Figuren 5A, 5B sowie 6A, 6B, die insoweit auch für das Ausführungsbeispiel nach Fig. 7 gültig sind. Dabei ist zu bemerken, daß die reale Frontansicht in Fig. 5B, 6B dargestellt ist. Die Figuren 5A, 6A unterscheiden sich hiervon lediglich dadurch, daß zur besseren Darstellung die Fadenaushebeinrichtung 25 und die Fadenumlegeinrichtung 26 mit den Blechen 39, 40 um jeweils 90° gedreht dargestellt sind.

Wie die Fig. 5B, 6B zeigen, befindet sich das Blech 39 in der eingeschwenkten Stellung zwischen der Leerspindel 5.2 und der Vollspule 6 - in Fadenlaufrichtung gesehen - unten. Die Vorderkante 42 des Bleches 39, d.h. die Kante, die beim Einschwenken zuerst in Kontakt mit dem Faden 3 gerät, ist als Gleitkante 42 ausgebildet. Senkrecht zu dieser Gleitkante 42 ist ein Schlitz 43 in das Blech eingebracht. Der Schlitz liegt in einer Normalebene, die zwar die Vollspule 6, d.h. den Changierhub H, noch schneidet, jedoch nahe dem Ende und benachbart zu dem auf der Hülse befindlichen Fangschlitz 37 liegt (Wulstebene). Das Blech 40 ist - im Fadenlauf gesehen - über dem Halteblech 39 senkrecht zu dem Halteschlitz 43 beweglich. Es besitzt an seiner Vorderseite als Auslenkkante eine Führungskante 49, die im wesentlichen parallel zu dem Halteschlitz 43 liegt. In der eingezogenen Stellung nach Fig. 5A, 5B gibt die Führungskante 49 den Halteschlitz 43 frei, so daß der Faden ohne wesentliche Umlenkung in den Halteschlitz 43 einfallen kann. In der ausgefahrenen Stellung der Zylinder-Kolben-Einheit 48 überfährt die Führungskante 49 den Halteschlitz 43, so daß der in dem Halteschlitz geführte und gehaltene Faden in achsparalleler Richtung ausgelenkt wird, wie dies in den Fig. 6A, 6B dargestellt ist. Dabei kann die Führungskante 49 durch die Zylinder-Kolben-Einheit 48 so weit ausgefahren werden, daß der Faden zumindest annähernd in die Fangebene geführt wird, d.h. die Ebene, in der der auf der Leerhülse gebildete Fangschlitz 37 liegt. Das Ausfahren des Bleches 40 erfolgt erst dann, wenn die Umlegeinrichtung mit dem Blech 39 im wesentlichen vollständig in die Eingriffsstellung eingefahren ist und der Faden im wesentlichen vollständig in den Halteschlitz 43 eingefallen ist.

Wie aus Fig. 6 ersichtlich, kann das Blech 40 mit der Führungskante 49 mit einer Schneide 52 zusammenwirken, die am Ende der Bewegungsbahn der Führungskante 49 an der Umlegeinrichtung befestigt ist. Zum Anlegen des Fadens an den Fangschlitz 37 der Leerhülse 10.2 fährt die Führungskante 49 bis kurz vor die Schneide 52, so daß der Faden zunächst um die Führungskante 49 und die Haltekanten des Halteschlitzes 43 herumgeführt und der Vollspule 6 zugeführt wird. Sodann überfährt die Führungskante 49 die Schneide 52 und wirkt dabei eine Schere, so daß der Faden durchschnitten wird.

Wie aus Fig. 3B sowie Fig. 6B ersichtlich ist, wird aufgrund der erfindungsgemäßen Vorrichtung der Faden zwischen der Leerspindel 5.2, an die der Faden angelegt werden soll, und der Spindel 5.1 mit der vollen Spule 6 sehr stark umgelenkt. Hierzu wird der Faden zum einen - betrachtet in Projektion auf eine Normalebene - an dem Grunde des Halteschlitzes 43 und dem Grunde des Einschnittes 44 mit insgesamt ca. 120° umgelenkt. Zusätzlich erfolgt eine Umlenkung parallel zur Changierrichtung, wie die Projektion nach Fig. 3B, 6B zeigt, wobei wiederum ein Gesamtumschlingungswinkel von mehr als 120° erreicht wird. Die Umlegeinrichtungen 39, 40, die Bestandteil der Umlegeinrichtung 26 sind, bewirken also nicht nur die zum Umlegen funktionsgerechte Führung des Fadens, sondern gleichzeitig auch eine die Fadenspannung beeinflussende Umlenkung, die zum sicheren Fangen des Fadens führt. Denn da der Faden in dieser Situation noch mittels der vollen Spule 6 abgezogen wird, kommt es an der Umlegeinrichtung 26 fadenaufwärts zu einem sehr starken Spannungsabbau. Dieser Spannungsabbau setzt sich beim Gleichlauffangen, das in den Ausführungsbeispielen nach den Fig. 1 bis 7 gezeigt ist, allerdings nur bis zu der Spulhülse 10.2 auf der Leerspindel 5.2 fort, da diese Spulhülse sich mit derselben Bewegungsrichtung wie der Faden bewegt und daher den Faden fördert. Daher wird durch die Spulhülse 10.2, die auf Leerspindel 5.2 aufgespannt ist, fadenaufwärts wieder eine hohe Fadenspannung aufgebaut. Damit wird die Gefahr vermieden, daß der Faden an den weiter fadenaufwärts gelegenen Umlenkungen, z.B. in Fangkerbe 36 oder Kopffadenführer 1, verschlappt und an dem Lieferwerk 17 einen Wickler bildet. Mit der erfindungsgemäßen Fadenumlegeinrichtung wird also eine gezielte Verminderung der Fadenspannung abwärts der Leerhülse 10.2, an die der Faden angelegt werden soll, erreicht. Durch diese verminderte Fadenspannung wird dem Faden gestattet, an der Leerhülse einen Wickler zu bilden, wodurch das Fadenfangen erleichtert wird.

Das Ausführungsbeispiel nach Fig. 7 stimmt - wie bereits gesagt - hinsichtlich der Funktionsweise der Umlegeinrichtung mit dem Ausführungsbeispiel nach den Fig. 4 bis 6 überein. Das Ausführungsbeispiel nach Fig. 7 zeichnet sich dadurch aus, daß Einrichtungen vorgesehen sind, durch die die Umlegeinrichtung in ihrer Ruheposition platzsparend zusammengefaltet werden kann. Hierzu ist das Blech 39 in einem Gelenk 50 an dem Schwenkhebel 41 schwenkbar gelagert. Das Blech 40 ist an dem Blech 39 befestigt. Die Bleche 39, 40 können gemeinsam so eingeklappt werden, daß sie im wesentlichen parallel zu dem Schwenkhebel 41 liegen. Hierzu dient in dem Beispiel eine Parallelogrammstange 51, die mit ihrem einen Ende in dem Schlitten 54 nahe der Schwenkachse 38 und mit ihrem anderen Ende an dem Blech 39 angelenkt ist. Durch diese Parallelogrammstange 51 wird das Blech 39 und das Blech 40 derart verschwenkt, daß es in der Ruhestellung des Schwenkhebels 41 im wesentlichen parallel und in der Eingriffsstellung unter einem großen Winkel von bis zu 90° zu dem Schwenkhebel 41 liegt.

Die bisher anhand der Fig. 1 bis 7 geschilderten Ausführungsbeispiele zeichnen sich dadurch aus, daß sie nach dem Prinzip des Gleichlauffangens betrieben werden.

Beim Gleichlauffangen hat die Leerhülse 10.2 auf der Berührstrecke dieselbe Bewegungsrichtung wie der Faden. Die sich hieraus ergebenden Vorteile wurden zuvor beschrieben. Das Gleichlauffangen kommt dadurch zustande, daß der Revolver 18 mit einer bestimmten, in Fig. 1A, 4 und 7 angezeigten Drehrichtung 32 gedreht wird, wenn die volle Spule in die Wartestellung gefahren werden soll. Diese Drehrichtung ist dieselbe Drehrichtung wie diejenige der Spulspindeln 5.1, 5.2 beim Aufspulen.

Anhand der Fig. 8 wird gezeigt, daß mit der Umlegeinrichtung nach dieser Erfindung eine Aufspulmaschine auch nach dem Prinzip des Gegenlauffangens betrieben werden kann, ohne daß an der Aufspulmaschine selbst konstruktive Änderungen erforderlich sind. Dies beruht darauf, daß die Umlegeinrichtung so angeordnet und ausgestaltet ist, daß sie die Drehbewegung des Revolvers 18 mit den Spulspindeln und Spulen nicht stört, gleichwohl aber wirksam in Eingriff gebracht werden kann. Hierzu ist die Bahn der Umlegeinrichtung auf die Seite des Spulenrevolvers 18 gelegt, in welche der von der Führungswalze 11 ablaufende Faden weist. Dadurch kann die Umlegeinrichtung beim Gleichlauffangen die gemeinsame Tangentialebene an die Vollspule 6 und die Leerhülse 10.2 durchfahren und dabei den in dieser Tangentialebene laufenden Faden im Sinne einer großen Umschlingung der Leerhülse auslenken. Beim Gegenlauffangen, bei dem die große Umschlingung der Leerhülse weniger wichtig ist, kann die Umlegeinrichtung die notwendige Funktion der Fadenumlenkung zwischen Fangebene und Wulstebene gleichwohl erfüllen, ohne in der Bedienungsfront der Maschine hinderlich zu sein.

Zur Anpassung an den geänderten Fadenlauf kann eine geringfügige geometrische Änderung der Umlegeinrichtung 26 mit den Blechen 39 und 40 erforderlich sein. Hierzu können die Bleche an dem Schwenkhebel 41 oder der Schwenkhebel mit den Blechen ausgetauscht werden. Die Funktion der Umlegeinrichtung 26 bleibt jedoch gleich. Der Vorgang des Spulenwechsels wurde bereits zuvor beschrieben.

### BEZUGSZEICHENAUFSTELLUNG

1 Fadenführer
2 Bewegungsrichtung
3 Faden
4 Changiereinrichtung
5 Spulspindel, Betriebsspindel, Spindel, Leerspindel
6 Vollspule
7 Flügel
8 Flügel
9 Leitlineal
10 Spulhülse
11 Treibwalze, Führungswalze, Kontaktwalze
12 Rotor, Rotorachse
13 Rotor, Rotorachse
14 Antriebsmotor, Changiermotor
15 Frequenzwandler, Frequenzgenerator
16 Frequenzwandler, Frequenzgenerator
17 Lieferwerk
18 Revolver
19 Programmgeber
20 Antriebsmotor, Spulenantriebsmotor
21 Zylinder-Kolben-Einheit
22 Getriebe, Changiergetriebe
23 Steuergerät
24 Steuerleitung
25 Aushebeinrichtung
26 Fadenumlegeinrichtungen
27 Bewegungsrichtung, Drehrichtung
28 Bewegungsrichtung, Drehrichtung
29 Anwerfmotor
30 Frequenzgeber
31 Steuergerät, Umsteuergerät
32 Pfeil, Pfeilrichtung
33 Revolvermotor
34 Schwenkachse
35 Gleitkante, Vorderkante
36 Führungskerbe
37 Fangschlitz
38 Schwenkachse
39 Blech, Halteblech
40 Blech
41 Schwenkhebel (Umlegeinrichtung)
42 Gleitkante
43 Schlitz, Halteschlitz
44 Einschnitt
45 Pfeil, Pfeilrichtung
46 Amboß, Auslenkkante
47 Messer
48 Zylinder-Kolben-Einheit
49 Führungskante
50 Gelenk
51 Parallelogrammstange
52 Schneide
53 Auslenkkante
54 Schlitten

## Patentansprüche

1. Aufspulmaschine
zum Aufspulen eines mit konstanter Geschwindigkeit angelieferten Fadens (3) zu einer Spule,
mit den folgenden, im Fadenlauf hintereinander liegenden Einrichtungen:
eine Changiereinrichtung (14),
eine Führungswalze (11), die der Faden (3) teilweise umschlingt,
zwei Spulspindeln (5.1, 5.2) mit Spulhülsen (10.1, 10.2) sind mit konstant bleibender, der Fadengeschwindigkeit im wesentlichen entsprechender Umfangsgeschwindigkeit im Wechsel antreibbar, wobei der Faden (3) die eine Spulhülse (10.1, 10.2) und die darauf gebildete Spule gegensinnig zur Führungswalze (11) umschlingt, wobei
zum Spulenwechsel und zum Umlegen des Fadens (3) von der vollen Spule (Vollspule 6) an die auf der Leerspindel (5.2) aufgesteckte, leere Spulhülse (10.2)
die Spulspindeln (5.1, 5.2) auf einem Revolver (18) gelagert sind, der drehbar und in zwei Betriebsstellungen derart positionierbar ist, daß die eine Spulspindel (Betriebsspindel 5.1) in der Betriebsposition nahe der Führungswalze (11) und die andere Spulspindel (Leerspindel 5.2) in der Warteposition positioniert ist,
und daß bei der Drehung aus der Warteposition in die Betriebsposition
die auf der Leerspindel (5.2) aufgespannte Spulhülse (10.2) mit ihrer Umfangsfläche den zwischen der Führungswalze (11) und der Vollspule (6) laufenden Faden (3) bei teilweiser Umschlingung berührt,
die Spulhülsen (10.1, 10.2) in einer Normalebene (Fangebene) einen Fangschlitz (37, 37.1, 37.2) zum Fangen des Fadens (3) besitzen,
eine Aushebeinrichtung (25) mit einem Fadenführer (Führungskerbe 36) zum Fangen und Leiten des Fadens (3) vorgesehen ist, welche den Faden (3) innerhalb des Changierhubes (H) fängt, aus der Changiereinrichtung (4) aushebt und in eine Normalebene außerhalb des Changierhubes (H) führt,
eine Umlegeinrichtung (26) in Form eines Bleches (39) vorgesehen ist, welches Blech (39) aus einer Ruhestellung auf einer Bahn quer zu der den Spulspindel (5.1, 5.2) gemeinsamen Axialebene in eine Eingriffsstellung zwischen den Spulspindeln (5.1, 5.2) fahrbar ist
und welches Blech (39) eine Gleitkante (42) besitzt, die sich längs des Changierhubes (H) erstreckt und in der ein Halteschlitz (43) mündet, der im wesentlichen in der Wulstebene, d.h. auf
einer Normalebene innerhalb des Changierhubes (H), und quer zum Fadenlauf derart liegt,
daß beim Einfahren der Gleitkante (42) in die Eingriffsstellung der Faden (3) in den Halteschlitz (43) fällt und mit seinem der Vollspule (6) zulaufenden Fadenstück in der Wulstebene festgehalten wird;
gekennzeichnet durch
eine im Fadenlauf mit geringem Abstand vor dem Halteschlitz (43) liegende Auslenkkante (44, 49), welche mit dem Blech (39) fest verbunden ist und durch welche der Faden (3) zwischen der Leerhülse (10.2) und dem Halteschlitz (43) bis in die Fangebene achsparallel verspannt wird.

2. Aufspulmaschine nach Anspruch 1,
dadurch gekennzeichnet, daß
die Auslenkkante (44, 49) relativ zu dem Blech (39) unbeweglich ist,
und daß sich die Auslenkkante (44, 49) im wesentlichen parallel zur Ebene des Bleches (39) und längs des Halteschlitzes (43) derart erstreckt, daß sich die Auslenkkante (44, 49) und der Halteschlitz (43) im Bereich der Einmündung der Gleitkante (42) in derselben Normalebene, d.h. in der Wulstebene, befindet und daß sich die Auslenkkante (44, 49) von dort bis in die Fangebene erstreckt.

3. Aufspulmaschine nach Anspruch 1;
dadurch gekennzeichnet, daß
die Auslenkkante (49) auf dem Blech (39) im wesentlichen parallel zum Changierhub (H) zwischen der Wulstebene und der Fangebene verfahrbar ist.

4. Aufspulmaschine nach einem der vorangegangenen Ansprüche,
dadurch gekennzeichnet, daß
die Bahn der Umlegeinrichtung (26) unabhängig von der Drehung des Revolvers (18) und bezüglich der Axialebene, welche der Walzenachse und der Revolverachse gemeinsam ist, auf derjenigen Seite liegt, auf welche der von der Führungswalze (11) kommende Faden (3) gerichtet ist.

5. Aufspulmaschine nach einem der vorangegangenen Ansprüche,
dadurch gekennzeichnet, daß
das Blech (39) an dem freien Ende eines Schwenkhebels (41) winkelförmig auskragend befestigt ist,
daß der Schwenkhebel (41) um eine zur Changierrichtung parallele Achse (38) schwenkbar ist,
daß die Schwenkachse (38) auf derjenigen Seite der Führungswalze (11) liegt, in die der von der Führungswalze (11) ablaufende Faden (3) weist derart, daß das Blech (39) mit seiner Gleitkante (42) in den Fadenlauf zwischen der in Betriebsposition gebrachten Leerspindel (5.2) und der in Warteposition gebrachten Betriebsspindel (5.1) einfahrbar ist.

6. Aufspulmaschine nach Anspruch 5,
dadurch gekennzeichnet, daß
das Blech (39) an dem Schwenkhebel (41) austauschbar befestigt ist.

7. Aufspulmaschine nach einem der Ansprüche 5 bis 6,
dadurch gekennzeichnet, daß
das Blech (39) an dem Schwenkhebel (41) schwenkbar angelenkt und derart synchron zur Schwenkbewegung des Schwenkhebels (41) gesteuert ist, daß sich in der Ruhestellung des Schwenkhebels (41) mit dessen Richtung ein Winkel kleiner als 45° bildet (Fig. 7).

8. Aufspulmaschine nach einem der vorangegangenen Ansprüche,
dadurch gekennzeichnet, daß
die Führungswalze (11) relativ zu dem Spulenrevolver (18) mit einer zur Spule (6) radialen Komponente verfahrbar ist,
und daß zum Spulenwechsel die Führungswalze (11) derart verfahren wird, daß zwischen der Führungswalze (11) und der in Betriebsposition befindlichen Spule (6) bzw. Leerhülse (10.1) ein zusätzlicher Spalt entsteht.

## Claims

1. Winding machine
for winding into a bobbin a thread (3) delivered at a constant speed,
having the following devices disposed one downstream of the other in thread running direction:
a cross-winding device (14),
a guide roller (11) around which the thread (3) is partially looped,
two bobbin spindles (5.1, 5.2) with bobbin cores (10.1, 10.2) are alternately drivable at a peripheral speed which remains constant and substantially corresponds to the thread speed, with the thread (3) looping around the one bobbin core (10.1, 10.2) and the bobbin formed thereon in the opposite direction to the guide roller (11), and for the purpose of bobbin changing and transfer of the thread (3) from the full bobbin (6) onto the empty bobbin core (10.2) mounted on the empty spindle (5.2)
the bobbin spindles (5.1, 5.2) are supported on a turret (18) which is rotatable and may be positioned into two operating positions in such a way that the one bobbin spindle (operating spindle 5.1) is positioned in the operating position close to the guide roller (11) and the other bobbin spindle (empty spindle 5.2) is positioned in the stand-by position,
and that, upon rotation out of the stand-by position into the operating position,
the bobbin core (10.2) mounted on the empty spindle (5.2) makes contact through its peripheral surface with, and is partially looped around by, the thread (3) running between the guide roller (11) and the full bobbin (6),
the bobbin cores (10.1, 10.2) in a normal plane (interception plane) have an intercepting slot (37, 37.1, 37.2) for intercepting the thread (3), a lifting device (25) is provided with a thread guide (guide notch 36) for intercepting and directing the thread (3), said notch intercepting the thread (3) within the cross-winding stroke (H), lifting it out of the cross-winding device (4) and conveying it into a normal plane outside of the cross-winding stroke (H),
a transfer device (26) is provided in the form of a plate (39), which may be moved out of a position of rest, along a path at right angles to the common axial plane of the bobbin spindles (5.1, 5.2) and into an engaged position between the bobbin spindles (5.1, 5.2)
and which plate (39) has a sliding edge (42), which extends along the cross-winding stroke (H) and in which a holding slot (43) opens out, which lies substantially in the ridge plane, i.e. in a normal plane within the cross-winding stroke (H), and at right angles to the thread run in such a way that upon movement of the sliding edge (42) into the engaged position, the thread (3) falls into the holding slot (43) and is held, by its thread portion running towards the full bobbin (6), in the ridge plane;
characterized by
a deflection edge (44, 49) disposed in the thread run a slight distance upstream of the holding slot (43), which deflection edge is firmly connected to the plate (39) and is the means whereby the thread (3) between the empty core (10.2) and the holding slot (43) is braced parallel to the axis as far as into the interception plane.

2. Winding machine according to claim 1,
characterized in that
the deflection edge (44, 49) is fixed relative to the plate (39),
and that the deflection edge (44, 49) extends substantially parallel to the plane of the plate (39) and along the holding slot (43) in such a way that the deflection edge (44, 49) and the holding slot (43) in the region of the mouth of the sliding edge (42) lie in the same normal plane, i.e. in the ridge plane, and that the deflection edge (44, 49) extends from there as far as into the interception plane.

3. Winding machine according to claim 1,
characterized in that
the deflection edge (49) on the plate (39) is displaceable substantially parallel to the cross-winding stroke (H) between the ridge plane and the interception plane.

4. Winding machine according to one of the preceding claims,
characterized in that
the path of the transfer device (26), independently of the rotation of the turret (18) and in relation to the axial plane common to the roller axis and the turret xis, lies on the side towards which the thread (3) coming from the guide roller (11) is directed.

5. Winding machine according to one of the preceding claims,
characterized in that
the plate (39) is fastened on the free end of a pivoted lever (41) so as to project at an angle,
that the pivoted lever (41) may be swivelled about an axis (38) parallel to the cross-winding direction,
that the swivelling axis (38) lies on the side of the guide roller (11) toward which the thread (3) running off from the guide roller (11) is directed, in such a manner that the plate (39) with its sliding edge (42) may be moved into the thread run between the empty spindle (5.2) moved into operating position and the operating spindle (5.1) moved into stand-by position.

6. Winding machine according to claim 5,
characterized in that
the plate (39) is exchangeably fixed on the pivoted lever (41).

7. Winding machine according to one of claims 5 to 6,
characterized in that
the plate (39) is hinged on the pivoted lever (41) and is controlled in step with the swivelling movement of the pivoted lever (41) in such a way that, in the position of rest of the pivoted lever (41), an angle smaller than 45° is formed with the alignment of said lever (Fig.7).

8. Winding machine according to one of the preceding claims,
characterized in that
the guide roller (11) is displaceable relative to the bobbin turret (18) with a radial component relative to the bobbin (6),
and that, for bobbin changing, the guide roller (11) is displaced in such a way as to produce an additional gap between the guide roller (11) and the bobbin (6) or empty core (10.1) disposed in operating position.

## Revendications

1. Bobineuse pour le bobinage d'un fil (3) amené à vitesse constante à une bobine, comportant les dispositifs ci-dessous disposés successivement sur le trajet du fil:
un dispositif de va-et-vient (14)
un cylindre de guidage (11) que le fil (3) entoure partiellement,
deux axes de bobine (5.1, 5.2) avec des noyaux de bobines (10.1, 10.2) qui sont entraînés alternativement à vitesse périphérique constante correspondant sensiblement à la vitesse du fil, le fil (3) entourant le noyau de bobine (10.1, 10.2) et la bobine formée sur celui-ci en sens contraire du cylindre de guidage (11),
pour changer de bobine et pour transférer le fil (3) de la bobine pleine (6) sur le noyau de bobine (10.2) vide placé sur l'axe vide (5.2), les axes de bobine (5.1, 5.2) sont montés sur un mécanisme revolver (18) qui peut tourner et être amené dans deux positions de fonctionnement telles que l'un des axes de bobine (axe en service 5.1) soit en position de fonctionnement à proximité du cylindre de guidage (11) et l'autre axe de bobine (axe vide 5.2) soit en position d'attente et que, lors de la rotation de la position d'attente vers la position de fonctionnement,
le noyau de bobine (10.2) placé sur l'axe vide (5.2) soit en contact par sa surface périphérique avec le fil (3) qui circule entre le cylindre de guidage (11) et la bobine pleine (6), en étant partiellement entouré par ledit fil,
les noyaux de bobines (10.1, 10.2) comportent une fente de cueillage (37, 37.1, 37.2) pour le cueillage du fil (3), fente qui est située dans un plan normal (plan de cueillage),
un dispositif de soulèvement (25) avec un guide-fil (encoche de guidage 36) pour cueillir et guider le fil (3) qui, à l'intérieur de la course de va-et-vient (H) cueille le fil (3), le soulève du dispositif de changement (4) et l'amène dans un plan normal à l'extérieur de la course de va-et-vient (H),
un dispositif de renversement (26) qui se présente sous la forme d'une tôle (39) qui peut être amenée, suivant une trajectoire perpendiculaire au plan axial commun aux axes (5.1, 5.2), d'une position de repos dans une position de travail entre les axes (5.1, 5.2),
la tôle (39) comporte un bord de glissement (42) qui s'étend le long de la course de va-et-vient (H) et dans laquelle débouche une fente de retenue (43) qui est située essentiellement dans le plan du bourrelet, c'est-à-dire dans un plan normal, à l'intérieur de la course de va-et-vient (H) et perpendiculaire au défilement du fil,
lors du déplacement du bord de glissement (42) vers la position active, le fil (3) tombe dans la fente de retenue (43) et est retenu dans le plan du bourrelet par sa partie arrivant à la bobine pleine (6),
caractérisé par un bord de déviation (44, 49) qui est disposé sur le trajet du fil, à faible distance de la fente de retenue (43), est solidaire de la tôle (39) et tend le fil (3) parallèlement à l'axe entre le noyau vide (10.2) et la fente de retenue (43) jusque dans le plan de cueillage.

2. Bobineuse selon la revendication 1, caractérisée par le fait que le bord de déviation (44, 49) est fixe par rapport à la tôle (39) et que le bord de déviation (44, 49) est sensiblement parallèle au plan de la tôle (39) et s'étend le long de la fente de retenue (43) de manière telle que le bord de déviation (44, 49) et la fente de retenue (43) soient situés dans le même plan normal dans la région de l'entrée du bord de glissement (42), c'est-à-dire dans le plan du bourrelet, et que le bord de déviation (44, 49) s'étende de là jusque dans le plan de cueillage.

3. Bobineuse selon la revendication 1, caractérisée par le fait que le bord de déviation (49) peut être déplacé sur la tôle (39) sensiblement parallèlement à la course de va-et-vient (H) entre le plan du bourrelet et le plan de cueillage.

4. Bobineuse selon l'une des revendications précédentes, caractérisée par le fait que, indépendamment de la rotation du mécanisme revolver (18) et par rapport au plan axial commun à l'axe du cylindre et à l'axe du revolver, la trajectoire du dispositif de renversement (26) est située du côté où est dirigé le fil (3) venant du cylindre de guidage (11).

5. Bobineuse selon l'une des revendications précédentes, caractérisée par le fait que la tôle (39) est fixée à l'extrémité libre d'un levier pivotant (41), perpendiculairement à et en porte-à-faux par rapport à celui-ci, que le levier pivotant (41) pivote autour d'un axe (38) parallèle au dispositif de va-et-vient, que l'axe de pivotement (38) est situé du côté du cylindre de guidage (11) vers lequel le fil (3) venant du cylindre de guidage (11) est dirigé, que la tôle (39) et son bord de glissement (42) peut être amenée sur la trajectoire du fil entre l'axe vide (5.2) amené en position de fonctionnement et l'axe en service (5.1) amené en position d'attente.

6. Bobineuse selon la revendication 5, caractérisé par le fait que la tôle (39) est fixée de manière interchangeable sur le levier pivotant (41).

7. Bobineuse selon l'une des revendications 5 à 6, caractérisée par le fait que la tôle (39) est montée pivotante sur le levier pivotant (41) et est commandée en synchronisme avec le déplacement du levier pivotant (41) de manière telle que celle-ci forme un angle inférieur à 45° avec la direction du levier pivotant (41) lorsque celui-ci est en position de repos (figure 7).

8. Bobineuse selon l'une des revendications précédentes, caractérisée par le fait que le cylindre de guidage (11) peut se déplacer par rapport au mécanisme revolver (18) avec une composante radiale par rapport à la bobine (6) et que, pour le changement de bobine, on déplace le cylindre de guidage (11) de manière à obtenir une fente supplémentaire entre le cylindre de guidage (11) et la bobine (6) en position de fonctionnement ou le noyau vide (10.1).
